# FASCICULE DE BREVET EUROPEEN

(11) **EP 0 307 685 B1**
(45) Date de publication et mention de la délivrance du brevet: **06.10.1993**
(21) Numéro de dépôt: 88113929.9
(22) Date de dépôt: 26.08.1988
(51) Int. Cl.: B06B 1/06

(54) **Procédé d'asservissement de la fréquence de travail d'une sonotrode**
Verfahren zum Servosteuern der Betriebsfrequenz einer Sonotrode
Servo-control method for the operating frequency of a sonic horn

(30) Priorité: 14.09.1987 CH 3542/87
(43) Date de publication de la demande: 22.03.1989
(73) Titulaire: UNDATIM ULTRASONICS S.A., B-1348 LOUVAIN-LA-NEUVE (BE)
(72) Inventeur: Hannecart, Baudoin, B-1190 Bruxelles (BE); Cordemans de Meulenaer, Eric, B-1970 Wezembeek (BE)
(74) Mandataire: Micheli & Cie

(56) Documents cités:
- EP-A- 0 217 694
- DE-A- 3 313 918
- FR-A- 2 358 699
- GB-A- 2 124 442
- US-A- 4 525 790
- US-A- 4 687 962

## Description

L'invention concerne un procédé d'asservissement de la fréquence de travail d'une sonotrode.

Les vibrateurs électro-acoustiques ou sonotrodes sont des outils utilisés notamment pour la réalisation de procédé de fabrication chimiques, d'usinage à l'aide de liquides abrasifs ou de soudage. Suivant les applications une fréquence de travail, généralement proche de la fréquence de résonnance propre de la sonotrode, peut varier entre 16 et 100 kHz environ. Pour toutes les applications il est important de déterminer et de maintenir lors du fonctionnement de la sonotrode des paramètres de fonctionnement et notamment la fréquence de vibration, à des valeurs assurant le meilleur rendement possible de la sonotrode.

Il est connu d'utiliser des systèmes RLC auto-oscillants dans des générateurs à ultrasons. On doit alors faire un compromis entre la plage de fréquence de travail et le rendement de la sonotrode qui est lié au facteur de qualité mécanique Q de l'ensemble. En effet, un facteur Q modéré permet de travailler sur une relativement large plage de fréquence avec faible rendement tandis qu'un facteur Q élevé permet de travailler avec un bon rendement mais dans une plage de fréquence restreinte.

Dans ces dispositifs connus, lorsque le système s'écarte de la fréquence moyenne pour des raisons de fonctionnement, le générateur doit compenser la perte de rendement par une augmentation de la puissance délivrée et cela jusqu'à une puissance maximum au-delà de laquelle le générateur n'est plus capable de compenser un écart de fréquence de travail.

Si pour une raison quelconque la fréquence propre de la sonotrode change, il faut que le générateur puisse en continu s'accorder sur ces variations de fréquence pour maintenir un bon rendement au système (facteur Q élevé).

Outre un dispositif mécanique assurant une position de fixation de l'élément vibrant correspondant à son noeud de vibration réel il faut que l'électronique asservissant le générateur d'ultrasons suive en continu la fréquence propre de l'émetteur pour maintenir un taux d'ondes stationnaires minimal.

En plus des circuits auto-oscillants mentionnés plus haut avec leurs inconvénients, on a fait appel à des dispositifs de blocage de phase ou à des systèmes où le déphasage entre le courant et la tension du circuit est maintenu à une valeur minimale . Ces systèmes ne donnent toutefois pas entièrement satisfaction car ils ne permettent pas une grande souplesse d'utilisation des sonotrodes.

Le document EP-A-0.217.694 décrit un procédé d'asservissement de la fréquence basé sur le déphasage entre la tension et le courant alimentant le transducteur, utilisant une boucle de contrôle et de commande comprenant un microprocesseur alimenté par des informations de mesure. Ces informations sont fournies au microprocesseur par des moyens d'analyse du déphasage (D) entre le courant et la tension alimentant le transducteur ainsi que du sens de ce déphasage S. C'est à partir de ces données que l'on élabore des signaux de commande par lesquels on commande la modification progressive de la fréquence dans le sens exigé par le sens du déphasage. Ce système fait donc une recherche de fréquence de résonance basée sur l'absence ou l'annulation du déphasage entre courant et tension.

Le procédé d'asservissement décrit dans le document US-A-4 525 790 est basé uniquement sur le tracking et la détection d'un changement de la fréquence de résonance de l'élément vibrant ce qui n'est pas le cas dans la présente invention. En effet, on se base sur les conditions de rendement maximum de la sonotrode. De plus le signal de tension est transformé et envoyé à une unité de traitement alors que le signal de courant est redressé et envoyé à une unité à microprocesseur, ces deux signaux étant traités indépendamment et sans corrélation alors que dans la présente invention, les signaux de tension et de courant (V,I) sont tous deux redressés et envoyés ensemble sur le même convertisseur
Le document US-A-4.687.962 décrit une procédure de recherche (tracking) de la fréquence en condition de travail ce qui en soit n'est pas nouveau. De plus dans ce brevet, on utilise comme moyen de détection un signal extérieur, d'amplitude maximale, provenant d'un système de senseur externe fixé sur ou à proximité de l'élément vibrant.

La présente invention a pour objet un procédé d'asservissement de la fréquence de travail d'une sonotrode obviant aux inconvénients précités et dont le but est de pouvoir introduire et modifier de nombreux paramètres influant sur le fonctionnement de la sonotrode. Ce procédé se distingue par les caractéristiques décrits et revendiquées ci-après.

Le dessin annexé illustre schématiquement et à titre d'exemple un schéma de principe d'un dispositif de commande d'une sonotrode permettant le mise en oeuvre du procédé selon l'invention (figure 1); un spectre de vibration entier de la sonotrode (figure 2); et un spectre de résonnance plus détaillé (dans une plage de fréquence plus limitée) de cette même sonotrode. (figure 3).

Le présent procédé d'asservissement de la fréquence de travail d'une sonotrode comprend les opérations suivantes :
1. Dans un premier temps, à faible puissance, on effectue une excursion en fréquence, entre des limites préétablies et réglables f min et f max, du générateur d'ultrasons alimentant la sonotrode pour relever le spectre de vibration de la sonotrode entre lesdites limites de fréquence. Puis on détermine la fréquence de résonnance comme étant la valeur correspondant à l'énergie dissipée minimum en calculant le produit V.I du courant et de la tension d'alimentation de la sonotrode. On peut également déterminer la fréquence de résonnance comme étant la valeur minimale du quotient V/I soit de l'impédance du circuit équivalent représentant la sonotrode, ou par tout autre moyen adéquat permettant la détection de la raisonnance.

Généralement on effectue une excursion entre les fréquences f min et f max afin de déterminer le spectre entier de vibration de la sonotrode et déterminer la fréquence de résonnance avant que celle-ci ne soit mise en travail de puissance. Ce spectre complet, figure 2, montre plusieurs fréquences propres pour lesquelles le circuit équivalent présente une admittance maximale, dont certaines peuvent être des harmoniques d'une fondamentale. L'opérateur peut aussi déterminer laquelle de ces fréquences caractéristiques doit être utilisée pour le travail de la sonotrode en fonction de critères propres à ce travail et en fonction de la fréquence pour laquelle la sonotrode à été construite. Il limite alors les excursions en fréquence subséquentes prévues par le procédé à l'intérieur d'une plage de fréquence restreinte f1-f2 n'incluant qu'une seule de ces différentes fréquences propres. Cette manière de faire est également appliquée lorsque le spectre de la sonotrode est complexe, figure 3, toujours dans le but de limiter l'excursion en fréquence entre des limites suffisamment proches l'une de l'autre pour n'inclure qu'un maximum d'amplitude (résonnance).

En outre, suivant le travail effectué les conditions de travail instantanées varient lentement ou au contraire rapidement. C'est pourquoi l'opérateur a la possibilité de modifier l'intervalle de temps séparant deux excursions en fréquence successives afin d'adapter ce paramètre en fonction des conditions d'utilisation de la sonotrode.

Pour cette première opération déjà, l'opérateur a la possibilité d'influencer les conditions de travail de la sonotrode en modifiant à volonté trois paramètres; l'intervalle de temps séparant deux excursions en fréquence; les fréquences limitant la plage à l'intérieur de laquelle s'effectue l'excursion en fréquence et/ou bien entendu fixer la valeur de la fréquence de consigne de travail de la sonotrode volontairement comme étant égale à sa fréquence de résonnance ou dans certains cas particuliers comme étant légèrement différente de cette fréquence de résonnance. Dans ce cas, le dispositif ne procéde plus aux excursions périodiques en fréquence.
2. Dans une deuxième phase, on détermine lors de ces excursions en fréquence la fréquence de travail optimum pour laquelle la transformation électromécanique est maximum à l'intérieur des limites de fréquence préétablies.

Cette détermination s'effectue soit en calculant le maximum du produit V.I. soit le minimum du quotient V/I ou tout autre paramètre indiquant la résonnance. Ces alternatives sont également laissées au choix de l'opérateur.
3. On compare, de toute appropriée, de façon analogique , digitale, par analyse de tendance, etc.,après chaque excursion en fréquence, la fréquence optimum de travail calculée avec la fréquence de consigne déterminée auparavant. L'écart de fréquence résultant de cette comparaison est mémorisée.
4. On modifie la fréquence de consigne d'un incrément de valeur préétablie, si un nombre prédéterminé d'écarts de fréquence successifs mémorisés sont tous supérieurs à un écart standard préétabli.

Par cette dernière opération on réalise l'asservissement de la fréquence de consigne de la sonotrode à sa fréquence de travail optimum ce qui garantit un rendement optimum de cette sonotrode dans ces conditions d'utilisation particulières en évitant tout bruit de fond ou toute donnée parasite.

Ici également l'opérateur a la possibilité d'influencer les paramètres régissant le procédé notamment en fixant la valeur de l'incrément unitaire dont la valeur de la fréquence de consigne peut-être modifiée ; le nombre d'écarts successifs devant être pris en considération avant qu'une modification n'intervienne; et la valeur de l'écart de fréquence au-dessous de laquelle les écarts mesurés et mémorisés ne sont pas pris en compte pour provoquer une modification de la fréquence de consigne.

Par rapport aux procédés connus d'asservissement de la fréquence de travail d'une sonotrode le présent procédé est original de par la séquence d'opérations envisagée et est très avantageux car il laisse à l'opérateur la possibilité de fixer de nombreux paramètres entrant dans le réglage en fonction des conditions d'utilisation particulières de la sonotrode.

La figure 1 annexée illustre un schéma de principe d'un dispositif permettant la mise en oeuvre du procédé décrit pour l'asservissement de la fréquence de travail d'une sonotrode.

Sur ce schéma on voit en 1 une source de puissance électrique par exemple à 220V et 50 Hz qui alimente un régulateur de puissance 2 qui alimente un étage de puissance 3 (booster). Ce booster 3 alimente la céramique piezoélectique 4 de l'émetteur 5 de la sonotrode 6 qui comprend en outre un amplificateur 7, un outil 8 et une contre-masse 9.

Le booster 3 est commandé par un oscillateur à tension contrôlée (V.C.O.) 10 lui-même piloté par un dispositif de commande 11. Ce dispositif de commande 11 est réalisé sous forme d'un microprocesseur comprennant un BUS 12 auquel sont reliés :
Un convertisseur analogue-digital 13 alimenté par des signaux délivrés par le booster 3 représentant la tension U et le courant I instantané d'alimentation de la sonotrode 6.

Un compteur de fréquence 14 alimenté par un signal délivré par l'oscillateur 10 correspondant à la fréquence instantanée de travail de la sonotrode.

Une interface avec affichage 15 permettant à l'opérateur d'introduire les valeurs des différents paramètres de commande du procédé.

Une interface avec affichage 16 pour la visualisation des paramètres du procédé et d'autres valeurs choisies telle la fréquence instantanée etc.

Une mémoire EPROM 17 du programme commandant le procédé et une mémoire RAM 18 des paramètres de fonctionnement de celui-ci.

Un convertisseur digital-analogique 19 pilotant, en fonction du résultat des opérations gérées par le dispositif de commande 11, la fréquence de l'oscillateur 10.

Et une interface connectée par exemple à la commande CNC 21 d'une machine définissant les déplacements mécaniques de celle-ci devant être coordonnés avec le travail de la sonotrode ainsi qu'un dispositif de positionnement 22 de la fixation de la sonotrode en fonction de sa fréquence de travail.

Enfin ce microprocesseur comporte bien évidemment une unité centrale CPU 23, à l'instar de tout microprocesseur, procédant aux calculs, comparaisons et autres opérations logiques nécessaires à la réalisation du procédé décrit.

Par l'interface 20 ce dispositif permet d'agir sur la machine sur laquelle se trouve par exemple la pièce à usiner à l'aide le la sonotrode. Il est ainsi possible de commander automatiquement un arrêt de l'usinage, soit un retour en mode d'attente, si pour une raison quelconque l'intensité du courant I fourni à la tête varie de + 20 % par seconde. On peut ainsi arrêter un processus d'usinage en cours au cas où l'outil venait à se briser.

Bien entendu ce microprocesseur est également programmé pour que l'opérateur puisse à l'aide de l'interface 15 imposer une fréquence de travail fixe sans recherche automatique de la fréquence propre du système ou provoquer un balayage manuel de la fréquence de travail notamment dans le but de se placer, pour certains cas d'usinage, à une fréquence telle que la vibration d'amplitude maximale soit localisée à un endroit précis de l'outil.

## Revendications

1. Procédé d'asservissement de la fréquence de travail d'une sonotrode (6) caractérisé par le fait qu'on détermine périodiquement la fréquence de l'élément vibrant pour laquelle la puissance absorbée par la sonotrode (6) est minimale, soit pour laquelle son rendement est optimum; qu'on compare cette fréquence à celle relevée précédemment; et qu'on modifie d'un pas d'amplitude préétablie la fréquence de travail de la sonotrode (6) après un nombre prédéterminé de comparaisons ayant pour résultat un écart de fréquence supérieur à une tolérance préétablie.

2. Procédé d'asservissement de la fréquence de travail d'une sonotrode (6) selon la revendication 1, caractérisé par le fait qu'on provoque à intervalles de temps prédéterminés des excursions en fréquence, autour de la fréquence de consigne de la sonotrode, entre des limites préétablies; qu on détermine, lors de ces excursions en fréquence, la valeur minimum du quotient V/I ou maximum du produit V x I entre la tension et le courant alimentant la sonotrode, valeur correspondant à une transformation électromécanique maximum dans ces limites; qu'on détermine la fréquence de travail optimum de la sonotrode (6) correspondant à ces valeurs V/I minimum ou V x I maximum; qu'on compare cette fréquence de travail optimum avec la fréquence de consigne; et mémorise l'écart de fréquence entre celles-ci; qu'on modifie la valeur de la fréquence de consigne d'un incrément de valeur préétablie si un nombre prédéterminé d'écarts de fréquence successifs mémorisés sont tous supérieurs à un écart de consigne préétabli.

3. Procédé selon la revendication 2, caractérisé par le fait qu'avant l'utilisation de la sonotrode, on alimente celle-ci à une puissance déterminée et provoque une excursion en fréquence de celle-ci entre des limites préétablies et détermine le spectre de fréquence propre de la tête et, en fonction de celui-ci, la fréquence de consigne assignée à la sonotrode (6) lors de sa phase de fonctionnement.

## Claims

1. Control method of the operating frequency of a sonic horn (6), characterized by the fact that one determines periodically the frequency of the vibrating element for which the absorbed power by the sonic horn (6) is minimum, or for which its efficiency is maximum; that one compares this frequency to a previously determined frequency; and that one modifies by one step of a pre-established amplitude the operating frequency of the sonic horn (6) after a predetermined number of comparisons, which have as a result a frequency difference greater than a pre-established tolerance.

2. Control method for the operating frequency of a sonic horn (6) according to claim 1, characterized by the fact that one causes at pre-determined time intervals frequency excursions, around the reference frequency of the sonic horn, between pre-established limits; that one determines during these frequency excursions the miniumum value of the quotient V/I or the maximum of the product VxI between the voltage and the current feeding the sonic horn, value corresponding to a maximum electro-mechanical transformation within said limits; that one defines the optimum operating frequency of the sonic horn (6) corresponding to these values V/I minimum or VxI maximum; and that one compares said optimum operating frequency with the reference frequency; and that one memorizes the frequency differences between them; than one modifies the value of the reference frequency by one increment of a pre-established value if a predetermined number of successive frequency differences memorized are all greater than a pre-established reference difference.

3. Control method according to claim 2, characterized by the fact that, before using the sonic horn, one feeds the latter with a given power and causes a frequency excursion of it between pre-established limits, that one determines the own frequency spectrum of the head and, as a function of it, the reference frequency assigned to the sonic horn (6) during its working stage.

## Patentansprüche

1. Verfahren zum Servosteuern der Betriebsfrequenz einer Sonotrode (6), dadurch gekennzeichnet, dass periodisch diejenige Frequenz des Vibrationselements bestimmt wird, für die die von der Sonotrode (6) absorbierte Leistung minimal ist, oder für die der Wirkungsgrad optimal ist; das diese Frequenz mit der zuvor aufgenommenen Frequenz verglichen wird; und dass man nach einer vorbestimmten Anzahl von Vergleichsvorgängen, welche als Resultat einen Frequenzabstand haben, der grösser ist als eine vorbestimmte Toleranz, die Betriebsfrequenz der Sonotrode (6) um einen Schritt von vorbestimmter Amplitude verändert.

2. Verfahren zum Servosteuern der Betriebsfrequenz einer Sonotrode (6) gemäss Anspruch 1, dadurch gekennzeichnet, dass man in vorbestimmten Zeitabschnitten um die Einstellfrequenz der Sonotrode zwischen vorbestimmten Grenzen Frequenzabweichungen bewirkt; dass man während diesen Frequenzabweichungen den Minimalwert des Quotienten V/I oder der Maximalwert des Produktes VxI der der Sonotrode zugeführten Spannung und des der Sonotrode zugeführten Stromes bestimmt, wobei dieser Wert zwischen diesen Grenzen einer maximalen elektromechnischen Umwandlung entspricht; dass man die diesem Minimalwert V/I oder Maximalwert VxI entsprechende optimale Betriebsfrequenz der Sonotrode (6) bestimmt; dass man diese optimale Betriebsfrequenz mit der Einstellfrequenz vergleicht; dass man den Frequenzabstand zwischen diesen speichert; dass man die Einstellfrequenz um einen Schritt von vorbestimmter Grösse verändert, wenn eine vorbestimmte Anzahl von aufeinanderfolgenden, gespeicherten Frequenzabständen über einem vorherbestimmten Einstellabstand sind.

3. Verfahren gemäss Anspruch 2, dadurch gekennzeichnet, dass man vor der Benützung der Sonotrode, dieser eine vorbestimmte Energie zuführt und dass man zwischen vorherbestimmten Grenzen eine Frequenzabweichung bewirkt, und dass man das Eigenfrequenzspectrum ihres Kopfes bestimmt und in Abhängigkeit davon die der Sonotrode (6) in ihrer Arbeitsphase zugeordnete Einstellfrequenz bestimmt.
